# EUROPÄISCHE PATENTANMELDUNG

(11) **EP 0 062 609 A1**
(43) Veröffentlichungstag der Anmeldung: **13.10.1982**
(21) Anmeldenummer: 82810136.0
(22) Anmeldetag: 25.03.1982
(51) Int. Cl.: B65D 83/14, B65D 81/32

(54) **Mehrkomponenten-Ausgabebehälter mit Ventil**

(30) Priorität: 27.03.1981 CH 2104/81
(71) Anmelder: Plastics Consultency Office AG, CH-6052 Hergiswil (CH)
(72) Erfinder: Reichardt, Georg, CH-6015 Reussbühl (CH)
(74) Vertreter: Tschudi, Lorenz

(57) **Zusammenfassung**

Im Innern einer grossen, mit einer ersten Komponente und einem Treibgas gefüllten Aerosoldose (1) ist eine kleine innere, mit der unter Druck stehenden zweiten Komponente gefüllten, Aerosoldose (7) angeordnet. Ein Ventil (2) der grossen Dose ist über einen Verbindungsteil (8) mit der kleinen Dose verbunden. Im Verbindungsteil (8) ist ein Einsatzstück (15) eingeschraubt. Das Ventil (2) erfüllt drei Funktionen. Durch Hineindrücken des Ventilschaftes (6) wird Treibgas in die äussere Aerosoldose (1) eingelassen. Durch Drehen des Ventils wird der Einsatzteil (15) nach unten geschraubt und drückt auf das Rückschlagventil (12) der kleinen Dose (7), wodurch deren Inhalt in die grosse Dose (1) austritt. Durch Kippen des Ventilschaftes (6) tritt das Zweikomponentengemisch aus dem Behälter aus. Die äussere Dose (1) enthält z. B. Polyurethan, Epoxidharz, Polyesterharz oder sonstige Lacke oder Leime. Die innere Dose (7) wird mit einem Zusatzmittel wie z. B. einem Härter oder Katalysator und einem unter Druck stehenden Gas gefüllt.

## Beschreibung

Es sind Aerosoldosen für z.B. Polyurethan, Epoxidharz, Polyesterharz und sonstige Lacke oder Leime bekannt. Dem Füllgut muss nun für gewisse Anwendungen z.B. ein Härter, Katalysator oder dergleichen beigemischt werden. Geschieht dies bereits beim Abfüllen der Aerosoldosen, so ist die Lebensdauer des Doseninhaltes beschränkt. Im weiteren ist es bekannt, vor Gebrauch der Aerosoldose die nur eine Komponente enthält, mittels einer zweiten Dose die zweite Komponente durch Aufpressen der zweiten Dose auf ein Ventil zuzugeben. Dieses Vorgehen ist jedoch erstens gefährlich infolge der hohen Drücke und der Aggressivität der Substanzen und zweitens umständlich und unpraktisch.

Es ist eine Aufgabe der vorliegenden Erfindung, einen Mehrkomponenten-Ausgabebehälter zu schaffen, bei welchem die zweite Komponente im richtigen Zeitpunkt der ersten Komponente zugemischt werden kann und die Treibqasfüllunq, die Vermischung der Komponenten und die Abgabe des Gemisches durch Betätigung eines einzigen Ventils erfolgt.

Dies wird erfindungsgemäss durch die kennzeichnenden Merkmale des unabhängigen Patentanspruches 1 erzielt.

Bevorzuqte Ausführungsbeispiele ergeben sich aus den abhängigen Ansprüchen.

Im folgenden werden Ausführungsbeispiele der Erfindung anhand der beiliegenden Zeichnung näher beschrieben. Es zeigen:
Fig. 1 eine Zweikomponenten-Aerosoldose mit Ventil,
Fig. 2 bis 7 Einzelteile des Ventils und der die innere und äussere Dose verbindenden Teile, nämlich,
Fig. 2, 3 den Ventilschaft in zwei verschiedenen Ansichten,
Fig. 4 den Verbindungsteil zwischen Ventil und innerer Aerosoldose,
Fig. 5 eine Ansicht von oben gemäss Fig. 4 des Verbindungsteiles,
Fig. 6, einen Einsatzteil für den Verbindungsteil gemäss Fig. 4,
Fig. 7 einen Schnitt gemäss Linie VII-VII der Fig. 6,
Fig. 8 eine Zweikomponenten-Aerosoldose mit Ventil im Längsschnitt gemäss einem weiteren Ausführungsbeispiel der Erfindung,
Fig. 9 den Ventilstutzen,
Fig. 10 das Auslöserqehäuse,
Fig. 11 den Auslöse-Bajonettverschluss,
Fig. 12 eine Ansicht von unten des Teiles gemäss Fig. 11,
Fig. 13 die Aerosoldose in Auslöselage mit Steigrohr,
Fig. 14a - el die Aerosoldose in verschiedenen Auslöselagen ohne Steigrohr.

Gemäss Fig. 1 ist die äussere Aerosoldose 1 oben mit einem Ventil 2 versehen. Der Ventilteller 3 ist mit einer Rille 4 versehen. Unterhalb der Rille 4 ist eine Dichtung 5 angeordnet. Ein Ventilschaft 6 erstreckt sich durch den Ventilteller und die Dichtung 5 nach unten. Eine innere Aerosoldose 7 ist etwa in der Mitte der äusseren Aerosoldose 1 angeordnet, wobei deren Längsachsen identisch sind. Die innere Aerosoldose 7 ist mit dem Ventilteller 3 durch einen Verbindungsteil 8 verbunden. Der obere Rand 9 des Verbindungsteiles 8 greift in die Rille 4 des Ventiltellers ein. Eine im unteren Teil des Verbindungsteiles 8 vorgesehene Nut 10 dient zur Aufnahme der Verschlusskappe 11 der inneren, kleineren Aerosoldose 7. Die kleine Aerosoldose ist mit einem handelsüblichen Rückschlagsventil 12, einem Steigrohr 13 und einer Düse 14 versehen. In den Verbindungsteil 8 ist ein Einsatzteil 15 eingeschraubt, der zur Betätigung des Rückschlagventils 12 dient. Auf den Ventilschaft 6 ist ein Adapter 16 aufgeschraubt, der zur Betätigung des Ventils 2 und zur Entleerung der inneren Aerosoldose 7 dient. Der Adapter 16 weist einen Anschlussstutzen 17 sowie einen Handgriff 18 auf.

Im folgenden sollen noch die Einzelteile anhand der Fig. 2 bis 7 erläutert werden. Der Ventilschaft 6 gemäss den Fig. 2 und 3 ist an seinem oberen Ende mit einem Gewinde 19 und an seinem unteren Ende mit einem stabförmigen Betätigungsorgan 20 versehen.

Der Verbindungsteil 8 gemäss Fig. 4 weist ein Innengewinde 21 zur Aufnahme des Einsatzteiles 15 auf. Im oberen Bereich des Verbindungsteiles 8 sind vier Durchgangslöcher 22 vorgesehen. Gemäss Fig. 5 ist der obere Rand 9 des Verbindungsteiles 8 gezähnt ausgebildet. Dieser Verbindungsteil wird vorzugsweise aus Kunststoff hergestellt.

Der Einsatzteil 15 gemäss den Fig. 6 und 7 weist ein Aussengewinde 23 zum Einschrauben in den Verbindungsteil auf und ist ebenfalls vorzugsweise aus Kunststoff gefertigt. Der obere, zylindermantelförmige Teil 24 weist zwei Aussparungen 24a auf, in welche der Betätigungsteil 20 des Ventilschaftes eingreift. Zentrisch im Einsatzteil ist eine Bohrung 25 zum Durchtritt der aus der inneren Dose austretenden zweiten Komponente vorgesehen.

Die kleine Dose ist nur ca.zur Hälfte mit der Zusatzkomponente z.B. einem Härter oder Katalysator, gefüllt, der Rest ist z.B. Stickstoffgas, so dass die Dose unter einem Druck von ca. 8 bis 10 bar steht. Durch den Ventilstutzen 6 wird der Füllung der grossen Dose 1, z.B. Polyurethan, Epoxidharz oder Polyesterharz, ein Treibgas beigemischt. Die grosse Dose steht unter einem kleineren Druck als die kleine Dose, beispielsweise unter 6 bar. Nach der Füllung der grossen Dose wird der Adapter 16 aufgeschraubt. Vor Gebrauch des Inhaltes wird das Einsatzstück 15 im Verbindungsteil durch Drehen des Adapters 16 hinuntergeschraubt, wobei die Düse 14 der kleinen Dose 7 hinein gedrückt und das Rückschlagventil 12 geöffnet wird. Der Gasdruck der kleinen Dose 7 drückt die darin enthaltene Flüssigkeit durch das Steigrohr 13, das Rückschlagventil 12, und die Düse 14 durch die Durchtrittslöcher 22 im Verbindungsteil 8 in die grosse Aerosoldose. Durch Schütteln lassen sich die beiden Komponenten vermischen. Durch Kippen des Griffes 18 tritt das Zweikomponentengemisch durch den Anschlussstutzen 17 aus. Das Ventil übt demnach drei Funktionen aus: beim Hineindrücken des Ventilschaftes kann die grosse Aerosoldose mit Treibgas gefüllt werden. Durch Drehen des Ventilstutzens wird die innere kleine Aerosoldose geöffnet, deren Inhalt vermischt sich mit dem Inhalt der grossen Aerosoldose. Beim Kippen des Ventilschaftes tritt der Inhalt durch den Ventilschaft aus.

Beim zweiten Ausführungsbeispiel gemäss den Fig. 8 bis 12 wird im Gegensatz zum ersten Ausführungsbeispiel anstelle einer einschraubbaren Auslösevorrichtung für den Zusatzbehälter resp. die innere Aerosoldose ein Bajonettverschluss verwendet.

Die äussere Aerosoldose 26 ist mit einem Ventilteller 27 versehen. Ein Ventilstutzen 28 ist durch eine Gummidichtung 29 geführt. Eine innere Aerosoldose 30 ist durch ein zweiteiliges Auslösergehäuse 31 mit dem Ventilteller 27 verbunden. Die innere Aerosoldose ist mit einem Steigrohr 32 und einem Rückschlagventil 33 versehen. Durch Verdrehen und Hineindrücken des Ventilschaftes 28 kann der Auslöse-Bajonettverschluss 34 gegen den Druck einer Spiralfeder 35 nach unten gestossen werden, wobei das Rückschlagventil 33 der inneren Aerosoldose 30 geöffnet wird. Die in der inneren Aerosoldose 30 enthaltene Zusatzkomponente strömt entlang den unten im Bajonettverschluss 34 vorgesehenen Nuten 36 nach aussen und vermischt sich mit der Hauptkomponente in der äusseren Aerosoldose 26. Beim Verkippen des Adapters 37 mit dem Handgriff 38 tritt das unter Druck stehende Gemisch durch den Anschlussstutzen 39 aus, nachdem es, wie aus Fig. 9 ersichtlich, durch die seitlichen Oeffnungen 40 in die Bohrung 41 im Ventilschaft eingetreten ist.

Das Auslösergehäuse 31 gemäss Fig. 10 ist mit seitlichen Oeffnungen 42 zwecks Vermischung der beiden Komponenten versehen. Der Auslöse-Bajonettverschluss 34 gemäss Fig. 11 weist zwei seitlich abstehende Ansätze 43 und 44 auf, die beim Hinunterdrücken des Bajonettverschlusses 34 durch die entsprechenden Oeffnungen 45 und 46 im Auslösergehäuse 31 hindurchtreten. Ein Ansatzstück 47 des Ventilstutzens 28 greift beim Betätigen des Bajonettverschlusses in eine obere Vertiefung 48 im Auslöse-Bajonettverschluss 34 ein.

In Fig. 12 ist eine Ansicht des Auslöse-Bajonettverschlusses von unten dargestellt, wobei die Nuten 36 ersichtlich sind.

Falls die innere Aerosoldose mit einem Steigrohr versehen ist, so entspricht die normale Auslöselage derjenigen gemäss Fig. 13. Es besteht jedoch auch die Möglichkeit, den Inhalt der inneren Dose beliebig, wie der Verbraucher es wünscht, abzugeben. In diesem Falle wird die innere Aerosoldose ohne Steigrohr angefertigt. In einer Lage gemäss Fig. 14a werden 100 % des Inhaltes der inneren Aerosoldose abgegeben. In den Lagen gemäss den Fig. 14b und c, in welchen die Längsachse der Dose mit der Waagrechten einen Winkel von 13⁰ resp. 6⁰ einschliesst werden drei Viertel resp. die Hälfte des Doseninhaltes abgegeben. In der Lage gemäss Fig. 14d wird ein Viertel des Inhaltes der inneren Aerosoldose abgegeben.

Mit den oben beschriebenen Anordnungen wird eine optimale Sicherheit in der Handhabung des Mehrkomponenten-Ausgabebehälters erzielt. Dadurch, dass die zweite Komponente erst kurz vor Gebrauch mit der ersten Komponente vermischt wird, kann eine lange Haltbarkeit erzielt werden.

## Patentansprüche

1. Mehrkomponenten-Ausgabebehälter mit Ventil, dadurch gekennzeichnet, dass in einem äusseren Hauptbehälter (1, 26) für die Hauptkomponente ein innerer Zusatzbehälter (7, 30) für die Zusatzkomponente vorgesehen ist und ein am äusserern Hauptbehälter (1, 26) angebrachtes Ventil (2, 27) zum Einfüllen und zur Entnahme dient und derart mit dem inneren Behälter in Wirkverbindung steht, dass durch eine zusätzliche Betätigung des Ventils die Vermischung der Haupt- und Zusatzkomponente ezielt werden kann.

2. Behälter nach Patentanspruch 1, dadurch gekennzeichnet, dass der innere Zuatzbehälter (7,30) mit dem Ventil (2, 27) durch eine Auslösevorrichtung (8, 15) zum Oeffnen des Zusatzbehälters (7) verbunden-ist.

3. Behälter nach Patentanspruch 2, dadurch gekennzeichnet, dass die Auslösevorrichtung (8, 15) einen Verbindungsteil (8) und einen darin einschraubbaren Einsatzteil (15) zum Oeffnen des inneren Zusatzbehälters (7, 30) umfasst.

4. Behälter nach Patentanspruch 3, dadurch gekennzeichnet, dass ein Ventilstutzen (6, 28) des Ventils (2, 27) am unteren, in den Hauptbehälter (1,26) vorstehenden Ende mit einem Betätigungsorgan (20) zum Verdrehen des Einsatzteils versehen ist.

5. Behälter nach Patentanspruch 2, dadurch gekennzeichnet, dass die Auslösevorrichtung als Bajonettverschluss (34) ausgebildet ist.
